# EUROPÄISCHE PATENTSCHRIFT

(11) **EP 1 125 345 B1**
(45) Veröffentlichungstag und Bekanntmachung des Hinweises auf die Patenterteilung: **02.01.2003**
(21) Anmeldenummer: 99948639.2
(22) Anmeldetag: 25.10.1999
(51) Int. Cl.: H01R 13/646

(54) **VERFAHREN ZUR HERSTELLUNG EINES ELEKTRISCHEN VERBINDERS UND NACH DIESEM VERFAHREN HERGESTELLTER VERBINDER**
METHOD FOR PRODUCING AN ELECTRIC CONNECTOR AND A CONNECTOR PRODUCED ACCORDING TO THIS METHOD
PROCEDE DE PRODUCTION D'UN CONNECTEUR ELECTRIQUE ET CONNECTEUR PRODUIT SELON CE PROCEDE

(30) Priorität: 27.10.1998 CH 217498
(43) Veröffentlichungstag der Anmeldung: 22.08.2001
(73) Patentinhaber: HUBER+SUHNER AG, 9100 Herisau (CH)
(72) Erfinder: GLAUSER, Peter, CH-9223 Schweizersholz (CH)
(74) Vertreter: Groner, Manfred
(86) Internationale Anmeldenummer: CH9900502
(87) Internationale Veröffentlichungsnummer: WO00025391

(56) Entgegenhaltungen:
- EP-A- 0 189 846
- WO-A-97/45899
- GB-A- 2 272 800
- US-A- 4 645 288

## Beschreibung

Die Erfindung betrifft ein Verfahren zur Herstellung eines elektrischen Verbinders nach dem Oberbegriff des Anspruchs 1. Die Erfindung betrifft zudem einen nach diesem Verfahren hergestellten Verbinder.

Solche Verbinder sind unter der Bezeichnung "Printverbinder" in der Hochfrequenztechnik bekannt. In der Hochfrequenztechnik kommt es auf die elektrische und mechanische Güte der Verbindung im besonderen Masse an. Zur Vermeidung von unerwünschten Dämpfungs- und Abstrahlungseffekten an der Verbindungsstelle sind daher an die Kontaktgüte von Innen- und Aussenleiter, sowie an die Abschirmeigenschaften der Verbinder, Leiterplatinenpaarung hohe Anforderungen zu stellen. Darüber hinaus erfordert ein portabler Einsatz zugehöriger Geräte eine hohe mechanische Stabilität der Verbindung. Herkömmlicherweise wird eine Hochfrequenzverbindung an Leiterplatinen erreicht, indem der Innenleiter und der Aussenleiter des Koaxialverbinders mit den entsprechenden Leitern auf der Leiterplatine kontaktiert werden. Oft werden die Kontakte auf der Leiterplatine angelötet oder direkt in die Leiterplatine eingesteckt.

Die Art der Kontaktierung der Printverbinder an die Leiterplatine kann verschiedenartig gestaltet sein. Häufig werden Printverbinder in der bekannten SMD-Technologie auf die Leiterplatine bestückt und gelötet, dies geschieht vor allem im dafür besonders geeigneten Reflow-Lötverfahren. Bei einer anderen oft angewandten Art der Kontaktierung wird der Verbinder in eigens dafür auf der Leiterplatine ausgesparte, meist durchkontaktierte, d.h. metallisch beschichtete Löcher gesteckt und platinenunterseitig oft in dem dafür besonders geeigneten sogenannten Schwalibad-Lötverfahren angelötet. In einem anderen Verfahren werden die Koaxialverbinder mit dem Innenleiter und dem Aussenleiter über speziell geformte in sich leicht federnde kerbstiftartige Füsschen direkt gasdicht in wiederum eigens dafür angepasste, metallisch leitende Bohrungen in der Leiterplatine gesteckt. In einem weiteren, oft angewandten Verfahren wird der Verbinder liegend randseitig an einer Leiterplatinenkante angelegte Aussparung eingebettet und gelötet. Die Verbinderachse ist hierbei nicht wie bei dem vorgängig beschriebenen Verfahren senkrecht, sondern parallel zur Ebene der Leiterplatine gewählt.

Die Herstellung solcher Verbinder, bzw. Printverbinder erfolgte bisher im Fräsverfahren auf vergleichsweise teuren Fertigungsanlagen. Die Geometriemerkmale der Verbinder sind je nach Art der Kontaktabgabe zur Leiterplatte unterschiedlich. Das bisher verwendete Fräsverfahren war vergleichsweise aufwendig und zeitintensiv, wobei zu beachten ist, dass solche Verbinder in hohen Stückzahlen hergestellt werden. Die Handhabung wird zudem durch die kleine Dimension solcher Verbinder erschwert. Die GB 2 272 800 A offenbart einen Printverbinder, bei dem freistehende Stifte durch Drehbearbeitung und durch Fräsen aus einem Ausgangskörper hergestellt sind. Zur Herstellung ist hier somit eine Fräsanlage erforderlich. Die WO 97/45899 offenbart einen Koaxialverbinder, bei dem Verbindungsstifte durch Drehbearbeitung und Fräsen aus den vier Kanten einer vierkantigen Stange hergestellt werden.

Der Erfindung liegt die Aufgabe zugrunde, ein Verfahren der genannten Art zu schaffen, das eine wesentlich kostengünstigere Herstellung von Verbindern der genannten Art ermöglicht.

Die Aufgabe ist bei einem gattungsgemässen Verfahren gemäss Anspruch 1 gelöst. Wesentlich für das Verfahren ist der genannte Ausgangskörper, aus dem durch Drehbearbeitung ein erfindungsgemässer Verbinder wesentlich kostengünstiger und einfacher als bisher herstellbar ist. Ein Verbinder der genannten Art lässt sich im wesentlichen allein durch Drehbearbeiten des genannten Ausgangskörpers herstellen. Die dazu notwendigen Bearbeitungsmaschinen sind wesentlich kostengünstiger als die bisher notwendigen Fräsanlagen. Der genannte Ausgangskörper kann insbesondere durch Ziehen, Strangpressen oder Giessen hergestellt werden. Als besonders vorteilhaft hat sich ein gezogener Ausgangskörper erwiesen. Hierbei ist eine wesentliche Festigkeitssteigerung der freistehenden Stifte, den sogenannten Printfüsschen möglich. Entsprechend sind die Kontakte viel stabiler. Verformungen und Verbiegungen an diesen Printfüsschen können bei den Herstellungs- und Handlingsprozessen vermieden werden.

Eine weitere, technisch interessante Möglichkeit ergibt sich durch eine zusätzliche, z.B. plastische Verformung oder einer spannabhebenden Bearbeitung an den Stiften bzw. Printfüsschen, die dann direkt und ohne zu löten in eine entsprechende Leiterplatine stecken lassen und so einen elektrisch und mechanisch zuverlässigen sowie gasdichten Kontakt ergeben. Weitere Vorteile des erfindungsgemässen Verfahrens sind die höhere Herstellgenauigkeit und die grössere Reproduzierbarkeit der relevanten Prozssswsrte.

Weitere vorteilhafte Merkmale ergeben sich aus den abhängigen Patentansprüchen, der nachfolgenden Beschreibung sowie der Zeichnung.

Ausführungsbeispiele der Erfindung werden nachfolgend anhand der Zeichnung näher erläutert. Es zeigen:
- Figur 1: eine räumliche Ansicht eines Ausgangskörpers,
- Figur 2: ein Querschnitt durch den Ausgangskörper gemäss Figur 1,
- Figur 3: eine räumliche Ansicht eines erfindungsgemässen Verbinders für den stehenden Einbau auf einer Leiterplatine, wobei dieser Verbinder besonders für das Reflowlöten geeignet ist,
- Figuren 4 und 5: weitere Varianten des erfindungsgemässen Verbinders, die für den stehenden Einbau auf einer Leiterplatine und besonders für das Schwallbadlöten geeignet sind und
- Figur 6: ein erfindungsgemässer Verbinder, der liegend auf eine hier lediglich abschnittsweise gezeigte Leiterplatine aufgesetzt ist.

Die Figur 1 zeigt einen Ausgangskörper 30, der vorzugsweise aus Metall hergestellt ist und der vier parallel zu einer Längsachse A verlaufende radial vorstehende Rippe 2-5 aufweist. Der Ausgangskörper 30 besteht vorzugsweise aus einem Material, das in Richtung der Achse A gezogen ist. Der Ausgangskörper 30 ist somit profiliert geformt. Er kann jedoch auch prisma- oder sonst wie stangenförmig sein. Ausser durch Ziehen, kann er auch durch Strangpressen oder durch Giessen hergestellt sein. Die Figur 2 zeigt einen Querschnitt durch das Ausgangsmaterial 30. Wie die Figur 2 zeigt, besteht das Ausgangsmaterial 30 aus einem walzenförmigen Grundkörper 1 sowie vier gleichmässig vorstehenden Rippen 2, 3, 4 und 5.

Der Ausgangskörper 30 wird um die Achse A drehbearbeitet. Hierbei wird, wie in Figur 2 angedeutet, mit dem Durchmesser d der walzenförmige Bereich 1 teilweise weggedreht. Die Rippen 2 bis 5 werden hierbei freigelegt und bilden bei dem in Figur 3 gezeigten Verbinder 18 die Printfüsschen 19 bis 22. Der in Figur 3 gezeigte Durchgang 18a sowie die Mantelfläche 18b werden vorzugsweise ebenfalls durchdrehen um die Achse A hergestellt. Somit kann der Verbinder 18 im wesentlichen allein durch Drehen aus dem Ausgangskörper 30 hergestellt werden.

Der Verbinder 18 ist vorzugsweise ein Koaxialverbinderaussenleiter in SMD-Technologie. Er wird stehend auf einer Leiterplatine angeordnet und mittels Reflowlöten kontaktiert. Diese Art des Lötens ist an sich bekannt. Durch die Ausgestaltung des Querschnittes des Ausgangskörpers 30 können unterschiedliche Formen von Printfüsschen 19 bis 22 hergestellt werden. Grundsätzlich kann der Ausgangskörper 30 im Querschnitt auch prismatisch, beispielsweise im Querschnitt quadratisch sein. Die Kanten des Ausgangskörpers bilden dann die entsprechend geformten Printfüsschen. Die Formgebung der Printfüsschen kann auch durch die Veränderung des Durchmessers d sowie durch die Tiefe des Ausdrehens verändert werden.

Die Figur 4 zeigt einen Verbinder 6, der vier Absätze 12 bis 15 sowie chronisch verjüngte Einläufe 16 und 17 aufweist. Diese Absätze 12 bis 15 sowie die Einläufe 16 und 17 sind ebenfalls durch Drehen hergestellt worden. Der Verbinder 6 ist für den stehenden Einbau auf einer Leiterplatine vorgesehen. Zum Kontaktieren eignet sich hier besonders das an sich bekannte Schwallbadlöten.

Die Figur 5 zeigt eine weitere Variante eines Verbinders 7, der vier Printfüsschen 8 bis 11 aufweist.

Die Figur 6 zeigt einen Verbinder 23, der liegend in eine rechteckförmige Nut 27 einer Leiterplatine 28 eingesetzt ist. Der Verbinder 23 ist ein Koaxialverbindergehäuse. Er weist lediglich zwei Printfüsschen 24 und 25 auf. Diese Printfüsschen 24 und 25 bilden Aussenleiterkontakte und sind allein durch Drehen hergestellt. Der für diesen Verbinder 23 verwendete Ausgangskörper weist entsprechend lediglich zwei Rippen, beispielsweise in Figur 2 die Rippen 2 und 3 auf. Zusätzlich weist der Verbinder 23 zwei parallele Aussenflächen 26 auf, die beispielsweise durch Fräsen hergestellt werden können. Denkbar ist auch eine Ausführung, bei welcher der Verbinder lediglich ein Füsschen für den elektrischen Kontakt aufweist. Schliesslich sind auch Ausführungen mit mehr als vier Füsschen bzw. Stiften denkbar.

## Patentansprüche

1. Verfahren zur Herstellung eines elektrischen Verbinders (6, 7, 18, 23), der wenigstens einen freistehenden Stift (8 bis 11; 19 bis 22; 24, 25) aufweist, der mit einem Leiter einer Leiterplatine (28) kontaktierbar ist, wobei ein profilierter, prisma- oder stangenförmiger Ausgangskörper (30) wenigstens an seinem einen Ende um die Längsachse (A) des Ausgangskörpers (30) derart drehbearbeitet wird, dass aus einer Kante oder Profilierung des Ausgangskörpers (30) der wenigstens eine Stift freigelegt wird, **dadurch gekennzeichnet, dass** der Ausgangskörper (30) an seinem Umfang wenigstens eine sich in Längsrichtung erstrekkende Rippe (2 bis 5) aufweist und dass aus dieser Rippe (2 bis 5) wenigstens ein Stift (19 bis 22; 8 bis 11; 24, 25) freigelegt wird.

2. Verfahren nach Anspruch 1, **dadurch gekennzeichnet, dass** aus dem Ausgangskörper (30) ein walzenförmiger Bereich (1) ausgedreht wird, wobei die Drehachse dieses Bereichs (1) mit der Achse (A) des Ausgangskörpers (30) zusammenfällt.

3. Verfahren nach Anspruch 1 oder 2, **dadurch gekennzeichnet, dass** in einem Arbeitsgang mehrere im wesentlichen symmetrisch angeordnete Stifte (8 bis 11; 19 bis 22, 24, 25) durch Ausdrehen eines rotationssymetrischen und walzenförmigen Bereiches (1) an einem Ende des Ausgangskörpers (30) gebildet werden.

4. Verfahren nach einem der Ansprüche 1 bis 3 , **dadurch gekennzeichnet, dass** der Ausgangskörper (3) vier radial abstehende und an einem walzenförmigen Bereich (1) angeformte Rippen (2 bis 5) aufweist und dass beim Drehen ein Abschnitt dieses walzenförmigen Bereichs (1) entfernt wird.

5. Verfahren nach einem der Ansprüche 1 bis 4, **dadurch gekennzeichnet, dass** der Verbinder ein Koaxialverbindergehäuse ist.

6. Verfahren nach einem der Ansprüche 1 bis 5, **dadurch gekennzeichnet, dass** der Ausgangskörper (30) aus einem gezogenen Material hergestellt ist.

7. Verbinder erhältlich durch das Verfahren gemäss Anspruch 1, **dadurch gekennzeichnet, dass** der wenigstens eine freistehende Stift (8 bis 11; 19 bis 22; 24, 25) durch Dreharbeitung aus wenigstens einer sich in Längsrichtung erstreckenden Rippe des Ausgangskörpers (30) freigelegt worden ist.

8. Verbinder nach Anspruch 7, **dadurch gekennzeichnet, dass** er ein Koaxialverbindergehäuse für eine Verbindung einer Leiterplatine (28) ist.

## Claims

1. Method for producing an electrical connector (6, 7, 18, 23) which has at least one exposed pin (8 through 11; 9 through 22; 24, 25) which can be bonded to a circuit board (29), wherein a profiled, prism- or rope shaped initial body (30) is processed at one end by turning around an axis (A) such that the at least one print (19 through 22; 8 through 11; 24, 25) is exposed from a corner or profiling of the initial body (30), **characterized in that** initial body (30) has at least one rib (2 through 5) on its circumference extending in longitudinal direction and that out of this rib (2 through 5) at least one pin (19 through 22; 8 through11; 24, 25) is exposed.

2. Method accordant to Claim 1 **characterized in that** a cylindrical one /1) is hollowed out of initial body (30) through turning, with the axis of rotation of this zone (1) coinciding with the axis (A) of the initial body (30).

3. Method according to one of Claims 1 through 2, **characterized in that** in one work process several essentially symmetrically arranged pins (8 through 11; 9 through 22; 24, 25) are formed through hollowing out by turning a radially symmetrical and cylindrical zone (1) at one end of the initial body (30).

4. Method accord to one of Claims 1 through 4 **characterized in that** the initial body (30) has four radially protruding ribs (2 through 5) formed at a cylindrical zone (1) and that during turning, a section of the cylindrical zone (1) is removed.

5. Method according to one of Claims 1 through 4 **characterized in that** the connector is a coaxial connector housing.

6. Method accord to one of Claims 1 through 5 **characterized in that** the initial body (30) is produced from a drawn material.

7. Connector produced according to the method according to Claim 1 **characterized in that** at least one exposed pin (8 through 11; 19 through 22; 24, 25) is produced through turning from at least one rib extending in longitudinal direction of the initial body (30).

8. Connector according to Claim 7, **characterized in that** it is a coaxial connector housing for a connection of a circuit board (28).

## Revendications

1. Procédé de fabrication d'un connecteur électrique (6, 7, 18, 23), qui comporte au moins un plot (8 à 11 ; 19 à 22 ; 24, 25) dégagé, qui peut être mis en contact avec un conducteur d'une platine de circuits intégrée (28), dans lequel un corps primaire (30) profilé, en forme de prisme ou de barre, est usiné au tour sur au moins une de ses extrémités autour de l'axe longitudinal (A) du corps primaire (30), de telle sorte que le plot, au moins au nombre d'un, est dégagé à partir d'une arête ou d'un profilage du corps primaire (30), **caractérisé en ce que** le corps primaire (30) comporte sur son pourtour au moins une ailette (2 à 5) qui s'étend dans le sens longitudinal, et **en ce qu'**au moins un plot (19 à 22 ; 8 à 11 ; 24, 25) est dégagé à partir de cette ailette (2 à 5).

2. Procédé selon la revendication 1, **caractérisé en ce qu'**une zone cylindrique (1) est alésée au tour à partir du corps primaire (30), sachant que l'axe de rotation de cette zone (1) coïncide avec l'axe (A) du corps primaire (30).

3. Procédé selon la revendication 1 ou 2, **caractérisé en ce que** plusieurs plots (8 à 11 ; 19 à 22 ; 24, 25), disposés sensiblement symétriquement, sont réalisés sur une extrémité du corps primaire (30), en une seule étape de travail, par alésage au tour d'une zone cylindrique (1) à symétrie de révolution.

4. Procédé selon une des revendications 1 à 3, **caractérisé en ce que** le corps primaire (3) comporte quatre ailettes (2 à 5) en saillie dans le sens radial et formées contre une zone cylindrique (1), et **en ce qu'**une partie de cette zone cylindrique (1) est éliminée pendant le tournage.

5. Procédé selon une des revendications 1 à 4, **caractérisé en ce que** le connecteur est un boîtier de connecteur coaxial.

6. Procédé selon une des revendications 1 à 5, **caractérisé en ce que** le corps primaire (30) est réalisé dans un matériau formé par étirage.

7. Connecteur obtenu par le procédé selon la revendication 1, **caractérisé en ce que** le plot dégagé (8 à 11 ; 19 à 22 ; 24, 25), au moins au nombre d'un, a été dégagé par usinage au tour à partir d'au moins une ailette du corps primaire (30), orientée dans le sens longitudinal.

8. Connecteur selon la revendication 7, **caractérisé en ce qu'**il forme un boîtier de connecteur coaxial destiné à être raccordé à une platine de circuits intégrés (28).
